# EUROPÄISCHE PATENTSCHRIFT

(11) **EP 0 359 033 B1**
(45) Veröffentlichungstag und Bekanntmachung des Hinweises auf die Patenterteilung: **25.08.1993**
(21) Anmeldenummer: 89116018.6
(22) Anmeldetag: 30.08.1989
(51) Int. Cl.: E04B 1/70

(54) **Verfahren zur Sanierung der horizontalen Hydroisolierung der Mauern von Bauwerken**
Method for renewing the horizontal insulation against rising damp in building walls
Procédé pour l'assainissement de l'isolant horizontal contre les remontées capilaires dans les parois de construction

(30) Priorität: 31.08.1988 YU 1659/88
(43) Veröffentlichungstag der Anmeldung: 21.03.1990
(73) Patentinhaber: Klanecek, Ivan, SI-62311 Hoce (SI); Mernik, Anton, SI-62310 Slovenska Bistrica (SI)
(72) Erfinder: Klanecek, Ivan, SI-62311 Hoce (SI)
(74) Vertreter: Zeitler, Giselher, Dipl.-Ing.

(56) Entgegenhaltungen:
- WO-A-85/00395
- DE-A- 3 231 351
- DE-A- 3 434 097
- FR-A- 2 321 574
- FR-A- 2 465 038

## Beschreibung

Die Erfindung betrifft ein Verfahren zur Sanierung der horizontalen Hydroisolierung der Mauern von Bauwerken gemäß dem Oberbegriff des Patentanspruchs.

Die Erfindung, die ganz allgemein den Bereich des Bauwesens betrifft, ist zur nachträglichen Ausführung an schon bestehenden Bauwerken vorgesehen und befaßt sich mit der Sanierung der Hydroisolierung von Bauwerken des Hoch- und Tiefbaus einschließlich von Denkmälern, und zwar insbesondere von solchen Bauwerken, die aus mineralischen Baumaterialien gefertigt wurden. Bei derartigen Bauwerken handelt es sich demnach um solche, die eine horizontale Wasserisolierung zum dauerhaften Schutz gegen die in vertikalen Kapillaren des Bauwerks aufsteigende Feuchtigkeit benötigen.

Bei alten Bauwerken und Denkmälern, bei denen wegen des Bauwerksalters die vorhandene horizontale Hydroisolierung langsam ihre Funktionstüchtigkeit verliert, oder bei neuen Bauwerken, bei denen die horizontale Hydroisolierung nicht in der erforderlichen Qualität ausgeführt wurde, liegt das technische Problem vor, daß sich im Bauwerk vertikale oder schräg nach oben ansteigende Wasserkapillaren gebildet haben, die das Wasser aus der Erde in die Mauern führen und es aufgrund der Kapillarwirkung vertikal bis zu einigen Metern innerhalb der Mauer nach oben steigen lassen, und zwar in Abhängigkeit von der Sättigung des Grundstücks mit Wasser sowie der Durchlässigkeit des Baumaterials. Wenn dann einmal die Mauern bzw. Wände des Bauwerks auf diese Weise feucht geworden sind, gelangt die Feuchtigkeit auch in die Fußböden und vernichtet sodann die Tischlerarbeit des Bauwerks sowie die im Bauwerk enthaltenen Installationen und Einrichtungsgegenstände. Die vorhandene Feuchtigkeit bietet dann auch in nachteiliger Weise ideale Bedingungen für die Entwicklung von Mikroorganismen, Bakterien, Schimmel und Hauspilzen. In derartigen Räumen ist die Luft für das Leben der Menschen schädlich. Es erkranken daher die sich in solchen Räumen aufhaltenden Personen aufgrund der ungünstigen biologischen Beschaffenheit der Luft an Asthma, Bronchitis, Allergien usw., an Krankheiten also, die sich nicht mehr vollständig ausheilen lassen.

Es ist daher grundsätzlich das Bedürfnis gegeben, das vorstehend geschilderte Problem mit seinen damit verbundenen Nachteilen zu lösen.

Bei einem bekannten Verfahren der gattungsgemäßen Art zum Trockenlegen von Wänden (DE-A 34 34 097) wird in die Wand zunächst ein durchgehender Schnitt zur Bildung eines Spaltes vorbestimmter Breite eingebracht und dann der Spalt mit Mörtel verfüllt. Im Anschluß hieran werden in den noch feuchten Mörtel Sperrplatten in Form von profilierten Edelstahlblechen eingebracht.

Bei einem weiteren, aus DE-A 32 31 351 bekannten Verfahren wird in dem zu sanierenden Mauerwerk zunächst eine durchgehende Trennfuge durch Sägen hergestellt. Auf deren Schnittflächen wird eine Imprägnierung aufgebracht, ehe eine Sperrfolie sowie Stützelemente eingezogen und anschließend Mörtelschichten eingepreßt werden.

Bei derartigen Verfahren ist jedoch nicht gewährleistet, daß die neu geschaffene Hydroisolierung die gewünschte Qualität aufweist und die erforderliche Dauerhaftigkeit besitzt. Insbesondere das zweite Verfahren weist darüber hinaus eine Vielzahl von arbeitsintensiven Verfahrensabschnitten auf.

Der Erfindung liegt daher die Aufgabe zugrunde, das gattungsgemäße Verfahren zur Sanierung der horizontalen Hydroisolierung der Mauern von Bauwerken derart weiterzubilden, daß es möglich ist, nachträglich in einfacher Weise eine für die Gesundheit unschädliche, wirkungsvolle und dauerhafte horizontale Feuchtigkeitsisolierung in Bauwerken zu schaffen, ohne daß das betreffende Bauwerk evakuiert werden muß.

Das zur Lösung dieser Aufgabe geschaffene Verfahren gemäß der Erfindung weist die im einzigen Anspruch aufgeführten Merkmale auf.

Das erfindungsgemäße geschaffene Verfahren zur Sanierung der horizontalen Hydroisolierung der Mauern von Bauwerken wird derart durchgeführt, daß in die Fuge zunächst zwangsweise eine rostfreie Isolierungsplatte in Form einer verchromten, zur Verstärkung gerippten bzw. gewellten Stahlblechplatte eingeführt wird, daß sodann die Fuge auf der gegenüberliegenden Seite der Mauer mit einer schnell abbindenden Masse aufgefüllt bzw. verschlossen wird und daß anschließend die Isolierungsplatte dadurch mit dem umgebenden Mauerbereich verbunden wird, daß beidseits der Isolierungsplatte eine Klebemasse in Form von elastischem Epoxidharz injiziert wird.

Nach dem zwangsweisen Einführen der Isolierplatte wird also die Fuge vor dem Injizieren der Klebemasse auf der gegenüberliegenden Seite der Mauer mit einer schnell abbindenden Masse, insbesondere einer Mineralmasse, aufgefüllt, d.h. an der betreffenden Stelle verschlossen, so daß die dann danach eingegebene Injektionsmasse nicht aus der Fuge austreten kann.

Als Isolierungsplatte gelangt vorteilhafterweise eine Platte aus Metall, insbesondere eine verchromte Stahlblechplatte, zur Anwendung, die nicht nur rostfrei ist, sondern auch dauerhaft und wirkungsvoll die gewünschte Hydroisolierung in Verbindung mit der Injektionsmasse gewährleistet.

Damit die Isolierungsplatte ohne Schwierigkeiten in die Mauerfuge zwangsweise eingeführt, insbesondere eingepreßt oder eingeschlagen, werden kann, ist sie zweckmäßigerweise in geeigneter Weise verstärkt ausgebildet, d.h. insbesondere gerippt oder gewellt.

Das erfindungsgemäße Verfahren läßt sich nachträglich in einfacher Weise durchführen, ohne daß es erforderlich ist, daß die sich im Bauwerk aufhaltenden Personen dieses Bauwerk verlassen müssen. Durch die Anwendung des erfindungsgemäßen Verfahrens läßt sich eine für die Gesundheit unschädliche, wirkungsvolle und dauerhafte horizontale Feuchtigkeitsisolierung in Bauwerken erzielen.

Die Erfindung wird im folgenden in Form eines Ausführungsbeispiels anhand der Zeichnung näher erläutert. Es zeigen:
- Fig. 1: schematisch perspektivisch das Verfahren gemäß der Erfindung sowie eine Vorrichtung beim Eintreiben einer Isolierungsplatte in die horizontale Fuge einer zu sanierenden Mauer;
- Fig. 2: die mit der fertigen Hydroisolierung versehene Mauer im Längsschnitt und
- Fig. 3: im Querschnitt.

Wie aus der Zeichnung, insbesondere aus Fig. 1, ersichtlich, ist eine Mauer 1 eines Bauwerks dargestellt, deren alte Feuchtigkeitsisolierung ausgedient hat und die demgemäß saniert werden soll. Zu diesem Zweck wird in der zu sanierenden Mauer 1 eine horizontale Fuge angebracht und in diese Fuge eine rostfreie Isolierungsplatte 7 zwangsweise eingeführt. Beim dargestellten Ausführungsbeispiel besteht die rostfreie Isolierungsplatte 7 aus einer verchromten Stahlblechplatte, die zum Zweck der Verstärkung gewellt ausgebildet ist.

Um die Isolierungsplatte 7 zwangsweise in die horizontale Fuge der zu sanierenden Mauer 1 einführen, d.h. einschlagen oder einpressen zu können, ist eine Einschlageinrichtung vorgesehen. Diese weist einen Untersatz 5 auf, der in der aus Fig. 1 deutlich ersichtlichen Weise als Ständer - beispielsweise in Form eines Lagerbocks - ausgebildet und horizontal sowie vertikal verstellbar ist. Dies bedeutet mit anderen Worten, daß der Untersatz 5 beim dargestellten Ausführungsbeispiel Rollen aufweist, auf denen er horizontal verfahrbar ist, und daß er außerdem höhenverstellbar ist. Auf dem Untersatz 5 ist ein Stößel 4 verschiebbar, der eine Stange aufweist, die an ihrem einen Ende ein querschnittlich etwa U-förmiges Profil 3 zur drucklagerartigen Aufnahme der in die Mauerfuge einzutreibenden Isolierungsplatte 7 trägt. Auf das andere Ende des Stößels 4 wird in Richtung des Pfeils gemäß Fig. 1 die erforderliche Kraft zum Einschlagen bzw. Einpressen der Isolierungsplatte 7, und zwar entweder manuell oder maschinell, aufgebracht.

Wenn dann die Isolierungsplatte 7 vollständig in die horizontale Fuge der Mauer 1 eingeschlagen ist und sich auf ihrem Platz befindet, d.h. die gesamte Mauerfuge von Anfang bis Ende ausfüllt, wird die Mauerfuge auf der der Einschlageinrichtung gegenüberliegenden Seite der Mauer mit einer schnell abbindenden Masse 9 in der aus Fig. 3 ersichtlichen Weise aufgefüllt und dadurch verschlossen. Als schnell abbindende Masse 9 kann hierbei jede geeignete Mineralmasse zur Anwendung gelangen.

Wenn die Fuge an dem der Einschlageinrichtung abgekehrten Ende in der beschriebenen Weise mit der schnell abbindenden Masse 9 verschlossen ist, wird sowohl oberhalb als auch unterhalb der Isolierungsplatte 7 eine Klebemasse 8 injiziert, um auf diese Weise die Isolierungsplatte u.a. mit dem umgebenden Mauerbereich fest zu verbinden. Als Klebemasse 8 gelangt beim dargestellten Ausführungsbeispiel ein elastisches Epoxidharz zur Anwendung, das die Isolierungsplatte 7 fest mit den Ziegeln, Steinen sowie dem Mineralmörtel des umgebenden Mauerbereichs verbindet. Die klebende Injektionsmasse 8 wird in der aus der Zeichnung deutlich ersichtlichen Weise über Injektionsbohrungen 6 bzw. Injektionsventile in den gewünschten Mauerbereich eingebracht, so daß sie dann nach ihrer Aushärtung beispielsweise diejenige Erstreckung und Ausdehnung aufweist, die querschnittlich aus Fig. 3 ersichtlich ist.

Etwaige weitere Merkmale der Erfindung, die vorstehend nicht im einzelnen erläutert wurden, ergeben sich im übrigen deutlich aus der Zeichnung sowie den Ansprüchen.

## Patentansprüche

1. Verfahren zur Sanierung der horizontalen Hydroisolierung der Mauern von Bauwerken, bei dem in der zu sanierenden Mauer eine Fuge angebracht und diese Fuge mit feuchtigkeitssperrendem Material ausgefüllt wird,
**dadurch gekennzeichnet,**
daß in die Fuge zunächst zwangsweise eine rostfreie Isolierungsplatte (7) in Form einer verchromten, zur Verstärkung gerippten bzw. gewellten Stahlblechplatte eingeführt wird, daß sodann die Fuge auf der gegenüberliegenden Seite der Mauer (1) mit einer schnell abbindenden Masse (9) aufgefüllt bzw. verschlossen wird und daß anschließend die Isolierungsplatte (7) dadurch mit dem umgebenden Mauerbereich verbunden wird, daß beidseits der Isolierungsplatte (7) eine Klebemasse (8) in Form von elastischem Epoxidharz injiziert wird.

## Claims

1. Process for renovating the horizontal hydro-insulation of the walls of structures, in which process a gap is made in the wall to be renovated and said gap is filled out with material which acts as a seal against moisture,
characterised in that
a rust-free insulating plate (7) in the form of a chromium-plated steel sheet which is ribbed or corrugated for added strength is firstly introduced by force into the gap, that the gap is then filled or sealed on the opposite side of the wall (1) with a rapidly setting substance (9), and that the insulating plate (7) is thereafter connected with the surrounding wall area by an adhesive compound (8) in the form of elastic epoxy resin being injected on both sides of the insulating plate (7).

## Revendications

1. Procédé d'assainissement de l'isolation hydraulique horizontale des murs de bâtiments, dans lequel on applique dans le mur à assainir un joint et ce joint est rempli d'un matériau formant barrière à l'humidité, caractérisé en ce que dans le joint est d'abord introduite à force une plaque isolante inoxydable (7), se présentant sous forme d'une plaque en tôle d'acier respectivement chromée, nervurée, et onduléee en vue de la renforcer, en ce qu'ensuite le joint est respectivement rempli et obturé, du côté opposé du mur (1), avec une masse (9) à prise rapide et en ce qu'ensuite la plaque isolante (7) est ainsi reliée à la zone environnante du mur, en ce que, des deux côtés de la plaque isolante (7), est injectée une masse adhésive (8) se présentant sous forme d'une résine epoxy élastique.
